# EUROPÄISCHE PATENTANMELDUNG

(11) **EP 2 388 150 A1**
(43) Veröffentlichungstag der Anmeldung: **23.11.2011**
(21) Anmeldenummer: 11166885.1
(22) Anmeldetag: 20.05.2011
(51) Int. Cl.: B42D 1/00, B42D 15/00

(54) **Notenbuch**

(30) Priorität: 20.05.2010 DE 102010021545; 15.03.2011 DE 102011014781; 15.03.2011 DE 102011014780; 21.04.2011 EP 11163345
(71) Anmelder: Petermann-Heym, Elgin, 12526 Berlin (DE)
(72) Erfinder: Petermann-Heym, Elgin, 12526 Berlin (DE)
(74) Vertreter: Gulde Hengelhaupt Ziebig & Schneider

(57) **Zusammenfassung**

Die Erfindung betrifft ein Notenbuch (10), mit einer Vielzahl von Seiten (18), auf denen die Noten wenigstens eines Musikstückes wiedergegeben sind

Es ist vorgesehen, dass für jeden Notensatz des Musikstückes ein Notenblatt (20) vorgesehen ist, wobei die Notenblätter (20) jeweils aus einer Vielzahl miteinander einstückig verbundener Seiten (18) bestehen, die Anzahl der Seiten (18) sich nach der Länge des jeweiligen Notensatzes richten und die Seiten (18) eines Notensatzes ziehharmonikaartig zusammengefaltet sind und die Notenblätter (20) mit einem Buchrücken (12) des Notenbuches (10) verbunden sind.

## Beschreibung

Die Erfindung betrifft ein Notenbuch bzw. Notenheft, mit einer Vielzahl von Seiten, auf denen die Noten eines Musikstückes wiedergegeben sind.

Notenbücher bzw. Notenhefte der gattungsgemäßen Art sind bekannt. Diese werden gebunden herausgegeben, wobei in den Büchern bzw. Heften die Blätter beidseitig bedruckt sind. Nach dem Abspielen von zwei Seiten muss umgeblättert werden, um auf der Rückseite die Noten weiter lesen zu können. Bekannt ist auch, die Noten als lose Blattsammlung zur Verfügung zu stellen, so dass diese nebeneinander auf einem Notenständer gelegt werden können. Auf handelsübliche Notenständer können jedoch maximal drei einzelne Notenblätter nebeneinander platziert werden. Diese sind erstens schlecht fixiert und zweitens an den Stellen schlecht lesbar, wo das Licht von hinten durchscheint.

Wenn zwei Musiker an einem Notenständer im Orchester sitzen, kann einer sein Spiel unterbrechen und umblättern oder einzelne Seiten schieben. Jedoch für Solisten, Kammermusiker und kleine Ensembles, die jeweils eine Stimme mit nur einem Instrument besetzen, ergibt sich das Problem des Umblätterns.

Die Pausen, die die Notenvorlagen dem Musiker zum Blättern bieten, liegen oft nicht am Ende der zweiten Seite eines Notenheftes. Um ein durchgängiges Spiel und den ungestörten Hörgenuss des Zuhörers zu gewährleisten ist bekannt, die Noten zu kopieren und zu so genannten Notenfahnen zusammenzukleben.

Der Erfindung liegt die Aufgabe zugrunde ein Notenbuch/Notenheft der gattungsgemäßen Art zu schaffen, mit dem in einfacher Weise das Abspielen von Musikstücken ohne Umblättern während eines Notensatzes möglich ist. Unter Notensatz wird im Sinne der Erfindung der Teil eines Musikstückes verstanden, der ohne Pause zu spielen ist.

Erfindungsgemäß wird diese Aufgabe durch ein Notenbuch/Notenheft mit den im Anspruch 1 genannten Merkmalen gelöst. Dadurch, dass für jeden Notensatz des Musikstückes ein Notenblatt vorgesehen ist, wobei die Notenblätter jeweils aus einer Vielzahl miteinander einstückig verbundener Seiten bestehen, die Anzahl der Seiten sich nach der Länge des jeweiligen Notensatzes richten und die Seiten eines Notensatzes ziehharmonikaartig gefaltet sind und die Notenblätter mit einem Buchrücken des Notenbuches verbunden sind, ist vorteilhaft möglich, beim Abspielen des Musikstückes nacheinander den Notentext eines oder mehrerer Musiksätze fortlaufend gleichzeitig sichtbar zu machen. Somit wird insbesondere möglich ein Musiksatz zu spielen ohne dass ein Umblättern erforderlich wird. Das Umblättern kann immer dann erfolgen, wenn ein Musiksatz zu Ende ist und sowieso eine Pause angeboten wird.

Weitere bevorzugte Ausgestaltungen der Erfindung ergeben sich aus den übrigen, in den Unteransprüchen genannten Merkmalen.

Die Erfindung wird in Ausführungsbeispielen anhand der zugehörigen Zeichnungen erläutert. Es zeigen:
- Figur 1: ein erfindungsgemäßes Notenbuch;
- Figur 2: den Einsatz des Notenbuches auf einem Notenständer;
- Figur 3: eine abgewandelte Ausführungsform der Erfindung (Notenleporello);
- Figur 4: den Einsatz des Notenleporello an einem Notenpult;
- Figur 5: den Einsatz mehrerer Notenleporellos an einem Notenpult und
- Figur 6: eine weitere Variante des Einsatzes der Notenleporellos an einem Notenpult.

Figur 1 zeigt ein insgesamt mit 10 bezeichnetes Notenbuch. Das Notenbuch 10 besitzt einen Buchrücken 12, an dem zwei Deckel 14 bzw. 16 in an sich bekannter Weise gelenkig angelenkt sind. Das Notenbuch 10 umfasst ferner eine Vielzahl von Seiten 18, auf denen die Noten eines Musikstückes wiedergegeben sind.

In einem Notenbuch 10 können die Noten wenigstens eines Musikstückes, ggf. auch mehrere Musikstücke wiedergegeben sein. Ein Musikstück umfasst in der Regel mehrere so genannte Notensätze, wobei diese Notensätze unterschiedlich lang sein können.

Erfindungsgemäß ist nunmehr vorgesehen, dass die Noten eines Notensatzes ein Notenblatt 20 bilden. Die Notenblätter 20 bestehen aus einer Mehrzahl von Seiten 18, die einstückig miteinander zu einer so genannten Notenfahne verbunden sind. Die Notenfahne ist hierbei so ausgestaltet, dass zwischen den einzelnen Seiten 18 jeweils eine Falzung derart vorgesehen ist, dass die Notenblätter 20 ziehharmonikaartig zusammenfaltbar sind bzw. auseinanderziehbar sind.

Das in Figur 1 gezeigte Beispiel umfasst ein Notenblatt 20, z. B. mit vier Seiten 18, während ein weiteres Notenblatt 20 aus fünf Seiten 18 besteht. Die Notenblätter 20 sind jeweils fest mit dem Buchrücken 12 verbunden. Dies kann beispielsweise durch Kleben, durch Heften oder klassische Buchbindetechniken erfolgen.

Figur 2 zeigt die Verwendung des erfindungsgemäßen Notenbuches 10. In Figur 2 ist ein Notenständer 22 dargestellt, auf dessen nicht sichtbarer Pultauflage eine Notenpultmappe 24 angeordnet ist. Auf detaillierten Aufbau der Notenpultmappe 24 soll im Rahmen der Beschreibung nicht näher eingegangen werden. Diese dient dazu, eine Auflagefläche für Noten generell zu vergrößern.

Die Notenpultmappe 24 bietet nun die Möglichkeit das Notenbuch 10 so zu platzieren, dass ein Notenblatt 20 mit dem zum Notenblatt 20 gehörenden Seiten 18 ziehharmonikaartig aufgefaltet in Gänze sichtbar ist. Somit ist ein gesamter Notensatz eines Musikstückes für einen Musiker sichtbar. Ein Umblättern während des Abspielens eines Notensatzes ist somit nicht erforderlich. Mit gezeigtem Beispiel besteht das Notenblatt 20 aus vier Seiten 18. Nach weiteren nicht dargestellten Beispielen kann ein Notenblatt 20 aus weniger oder mehr Seiten bestehen.

Die Notenpultmappe 24 besitzt eine hier angedeutete Fixierhilfe 26 (Gummiband), mit der das Notenbuch 10 auf der Notenpultmappe 24 verrutschfest gesichert werden kann.

Figur 3 zeigt eine abgewandelte Form der Erfindung. Dargestellt ist ein so genanntes Notenleporello 28. Dieses besteht aus einem ziehharmonikaartig faltbaren Notenblatt 20 mit beispielsweise sechs Seiten 18. Das Notenblatt 20 kann zusammengefaltet in einer Mappe oder auch beispielsweise in dem in den Figuren 1 und 2 gezeigten Notenbuch 10 eingelegt werden, das heißt, mit diesem lösbar verbunden sein.

Figur 4 zeigt die Anordnung des Notenleporellos 28 auf einem Notenständer 22. Das Notenleporello 28 wird auf der die Auflagefläche vergrößernde Notenpultmappe 24 angeordnet. Über eine Fixierhilfe 26 kann eine Verrutschsicherung erzielt werden. Insgesamt sind somit für den Musiker sechs Seiten 18 mit Noten sichtbar die ohne Umblättern gespielt werden können.

In den Figuren 5 und 6 sind verschiedene Anordnungsmöglichkeiten von Notenleporellos 28 auf Notenständer 22 dargestellt. Es wird deutlich, dass gleichzeitig mehrere Notenleporellos 28 auf einem Notenständer 22 bzw. einer Notenpultmappe 24 angeordnet werden können. Diese Notenleporellos 28 können jeweils unter unterschiedlichen Fixierhilfen 26 der Notenpultmappe 24 angeordnet sein. Somit wird auch das Abspielen von Musikstücken mit mehreren Notensätzen problemlos möglich, da ein Umblättern während des Abspielens eines Notensatzes nicht mehr erforderlich ist.

### Bezugszeichenliste

- 10: Notenbuch
- 12: Buchrücken
- 14: Deckel
- 16: Deckel
- 18: Seiten
- 20: Notenblatt
- 22: Notenständer
- 24: Notenpultmappe
- 26: Fixierhilfe
- 28: Notenleporello

## Patentansprüche

1. Notenbuch (10), mit einer Vielzahl von Seiten (18), auf denen die Noten wenigstens eines Musikstückes wiedergegeben sind, **dadurch gekennzeichnet, dass** für jeden Notensatz des Musikstückes ein Notenblatt (20) vorgesehen ist, wobei die Notenblätter (20) jeweils aus einer Vielzahl miteinander einstückig verbundener Seiten (18) bestehen, die Anzahl der Seiten (18) sich nach der Länge des jeweiligen Notensatzes richten und die Seiten (18) eines Notensatzes ziehharmonikaartig zusammengefaltet sind und die Notenblätter (20) mit einem Buchrücken (12) des Notenbuches (10) verbunden sind.

2. Notenbuch (10) nach Anspruch 1, **dadurch gekennzeichnet, dass** die Notenblätter (20) mit dem Buchrücken (12) fest verbunden sind.

3. Notenbuch (10) nach Anspruch 1 **dadurch gekennzeichnet, dass** die Notenblätter (20) mit dem Buchrücken (12) lösbar verbunden sind.
